# EUROPÄISCHE PATENTSCHRIFT

(11) **EP 1 799 996 B1**
(45) Veröffentlichungstag und Bekanntmachung des Hinweises auf die Patenterteilung: **24.03.2010**
(21) Anmeldenummer: 05794491.0
(22) Anmeldetag: 20.09.2005
(51) Int. Cl.: F02M 61/18

(54) **BRENNSTOFFEINSPRITZVENTIL**
FUEL INJECTION VALVE
SOUPAPE D'INJECTION DE CARBURANT

(30) Priorität: 09.10.2004 DE 102004049280
(43) Veröffentlichungstag der Anmeldung: 27.06.2007
(73) Patentinhaber: ROBERT BOSCH GMBH, 70442 Stuttgart (DE)
(72) Erfinder: GESK, Markus, 76307 Karlsbad (DE); DANTES, Guenter, 71735 Eberdingen (DE); HEYSE, Joerg, 74354 Besigheim (DE); KRAUSE, Andreas, 71706 Unterriexingen (DE)
(86) Internationale Anmeldenummer: PCT/EP2005/054698
(87) Internationale Veröffentlichungsnummer: WO 2006/040246

(56) Entgegenhaltungen:
- WO-A-2005/064149
- DE-A1- 10 300 313
- DE-A1- 10 303 859
- DE-A1- 10 343 597
- DE-A1- 19 607 288
- US-A1- 2004 173 693

## Beschreibung

### Stand der Technik

Die Erfindung geht aus von einem Brennstoffeinspritzventil nach der Gattung des Hauptanspruchs.

Bekannt ist bereits aus der DE 42 21 185 A1 ein Brennstoffeinspritzventil, das stromabwärts eines festen Ventilsitzes eine Lochscheibe mit mehreren Auslassöffnungen aufweist. Die Lochscheibe wird zunächst mit zumindest einer Auslassöffnung durch Stanzen versehen, die parallel zur Ventillängsachse verläuft. Dann wird die Lochscheibe in ihrem mittleren Bereich, der die Auslassöffnungen aufweist, durch Tiefziehen plastisch verformt, so dass die Auslassöfnungen geneigt gegenüber der Ventillängsachse verlaufen und sich in Strömungsrichtung kegelstumpfförmig bzw. konisch erweitern. Auf diese Weise werden gegenüber bis dahin bekannten Einspritzventilen eine gute Aufbereitung und eine gute Strahlstabilität des durch die Auslassöffnungen abgegebenen Mediums erzielt, jedoch ist der Herstellungsprozess der Lochscheibe mit ihren Auslassöffnungen sehr aufwändig. Die Auslassöffnungen sind unmittelbar stromabwärts einer Austrittsöffnung im Ventilsitzkörper vorgesehen und werden insofern direkt angeströmt.

Aus der JP 2001-046919 A ist bereits ein Brennstoffeinspritzventil bekannt, bei dem stromabwärts des Ventilsitzes eine Lochscheibe mit mehreren Auslassöffnungen vorgesehen ist. Dabei ist zwischen einer Austrittsöffnung im Ventilsitzkörper und der Lochscheibe eine Zuströmöffnung mit größerem Durchmesser ausgebildet, die einen ringförmigen Anströmhohlraum für die Auslassöffnungen bildet. Die Auslassöffnungen der Lochscheibe stehen mit der Zuströmöffnung und dem ringförmigen Anströmhohlraum in unmittelbarer Strömungsverbindung und werden dabei von der oberen Begrenzung der Zuströmöffnung überdeckt. Mit anderen Worten ausgedrückt liegt ein vollständiger Versatz von der den Einlass der Zuströmöffnung festlegenden Austrittsöffnung und den Auslassöffnungen vor. Aufgrund des radialen Versatzes der Auslassöffnungen gegenüber der Austrittsöffnung im Ventilsitzkörper ergibt sich ein S-förmiger Strömungsverlauf des Brennstoffs, der eine zerstäubungsfördernde Maßnahme darstellt. Die den S-förmigen Verlauf der Strömung bestimmende Zuströmöffnung weist eine durchgehend konstante Höhe auf.

Aus der DE 196 07 277 A1 ist bereits ein Brennstoffeinspritzventil mit einer Lochscheibe bekannt, die mehrere, unterschiedliche Öffnungsgeometrien aufweisende Funktionsebenen besitzt. Die einzelnen Funktionsebenen der Lochscheibe werden mittels galvanischer Metallabscheidung (Multilayergalvanik) aufeinander aufgebaut. Bei diesem Einspritzventil soll der Ventilsitzkörper die Einlassöffnungen in der oberen Funktionsebene der Lochscheibe in keinem Fall begrenzen bzw. überdecken.

Aus der DE 103 00 313 A1 ist bereits ein Brennstoffeinspritzventil für Brennstoffeinspritzanlagen von Brennkraftmaschinen bekannt, das einen einen festen Ventilsitz aufweisenden Ventilsitzkörper besitzt Mit dem Ventilsitz wirkt ein Ventilschließkörper zusammen, der entlang einer Ventillängsachse axial bewegbar ist. Stromabwärts des Ventilsitzes ist eine Lochscheibe angeordnet, die eine Vielzahl von Auslassöffnungen besitzt. Die Auslassöffnungen verlaufen dabei in Strömungsrichtung gesehen sich kegelstumpfförmig erweiternd. In der oberen Ebene der Lochscheibe ist ein kreisförmiger Einströmbereich vorgesehen, der einen größeren Durchmesser besitzt als eine stromaufwärts liegende Austrittsöffnung des Ventilsitzkörpers. Die Auslassöffnungen selbst liegen auf einem größeren Durchmesser als dem Durchmesser der Austrittsöffnung, so dass eine Strömungsumlenkung nach radial außen zu den Auslassöffnungen hin erfolgt. Die kegelstumpfförmigen Auslassöffnungen gehen sämtlich von diesem einen einzigen Einströmbereich aus und werden entsprechend mit einer Strömung aus diesem kommend versorgt.

Aus der DE 103 03 859 A1 ist eine sehr ähnliche Düsenanordnung eines Brennstoffeinspritzventils bekannt. Im Gegensatz zu der vorgenannten Lochscheibe weist die Lochscheibe des Brennstoffeinspritzventils hier keinen kreisförmigen Einströmbereich auf, sondern einen Einströmbereich, der sich aus einem inneren Anströmbereich und mehreren von diesem ausgehenden kanalartigen Zuströmästen zusammensetzt. Dabei liegt auch hier in der oberen Ebene der Lochscheibe ein einziger verzweigter Einströmbereich vor, von dem aus alle Austassöffnungen versorgt werden.

### Vorteile der Erfindung

Das erfindungsgemäße Brennstoffeinspritzventil mit den kennzeichnenden Merkmalen des Hauptanspruchs hat den Vorteil, dass auf einfache Art und Weise eine gleichmäßige Feinstzerstäubung des Brennstoffs erreicht wird, wobei eine besonders hohe Aufbereitungsqualität und Zerstäubungsgüte mit sehr kleinen Brennstofftröpfchen erzielt wird. Dies wird in vorteilhafter Weise dadurch erreicht, dass stromabwärts eines Ventilsitzes eine Lochscheibe als Zerstäuberscheibe mit einer spezifischen Geometrie der Auslassöffnungen vorgesehen ist. Mit der erfindungsgemäßen Lochscheibe lassen sich Brennstoffsprays mit einer Zerstäubungsgüte abspritzen, die ca. 20 µm für den SMD, den sogenannten Sauter Mean Diameter der Brennstofftröpfchen als wesentliches Maß der Zerstäubungsqualität, beträgt.

Die horizontalen Geschwindigkeitskomponenten der in die Auslassöffhungen einmündenden Strömung werden durch die Wandung der jeweiligen Auslassöffnung an der Eintrittsebene nicht behindert, so dass der Brennstoffstrahl beim Verlassen der Auslassöffnung die volle Intensität der in dem Anströmhohlraum generierten Horizontalkomponenten besitzt und deshalb mit maximaler Zerstäubung auffächert.

Durch die in den Unteransprüchen aufgeführten Maßnahmen sind vorteilhafte Weiterbildungen und Verbesserungen des im Hauptanspruch angegebenen Brennstoffeinspritzventils möglich.

In vorteilhafter Weise ist im Ventilsitzkörper stromaufwärts der Auslassöffnungen eine Zuströmöffnung mit dem ringförmigen Anströmhohlraum vorgesehen, die größer ist als eine Austrittsöffnung stromabwärts des Ventilsitzes. Auf diese Weise übernimmt der Ventilsitzkörper bereits die Funktion einer Strömungsbeeinflussung in der Lochscheibe. In besonders vorteilhafter Weise wird durch die Ausbildung der Zuströmöffnung ein S-Schlag in der Strömung zur Zerstäubungsverbesserung des Brennstoffs erreicht, da der Ventilsitzkörper mit der oberen Begrenzung der Zuströmöffnung die Auslassöffnungen der Lochscheibe überdeckt.

Mittels galvanischer Metallabscheidung lassen sich in vorteilhafter Weise die Lochscheiben in reproduzierbarer Weise äußerst präzise und kostengünstig in sehr großen Stückzahlen gleichzeitig herstellen. Außerdem erlaubt diese Herstellungsweise eine extrem große Gestaltungsfreiheit, da die Konturen der Öffnungen in der Lochscheibe frei wählbar sind.

### Zeichnung

Ausführungsbeispiele der Erfindung sind in der Zeichnung vereinfacht dargestellt und in der nachfolgenden Beschreibung näher erläutert. Es zeigen Figur 1 ein teilweise dargestelltes Einspritzventil, Figur 2 den Ausschnitt II in Figur 1 mit einem Anströmhohlraum im Ventilsitzkörper und einer eine Vielzahl von Auslassöffnungen aufweisenden Lochscheibe in einer vergrößerten Darstellung, Figur 3 ein erstes Ausführungsbeispiel einer erfindungsgemäß ausgeformten Auslassöffnung, Figur 4 ein zweites Ausführungsbeispiel einer erfindungsgemäß ausgeformten Auslassöffnung und Figuren 5A bis 5C drei Herstellungsschritte der Herstellung einer erfindungsgemäßen Lochscheibe im Bereich einer Auslassöffnung.

### Beschreibung der Ausführungsbeispiele

In der Figur 1 ist als ein Ausführungsbeispiel ein Ventil in der Form eines Einspritzventils für Brennstoffeinspritzanlagen von gemischverdichtenden fremdgezündeten Brennkraftmaschinen teilweise dargestellt Das Einspritzventil hat einen nur schematisch angedeuteten, einen Teil eines Ventilgehäuses bildenden, rohrförmigen Ventilsitzträger 1, in dem konzentrisch zu einer Ventillängsachse 2 eine Längsöffnung 3 ausgebildet ist. In der Längsöffnung 3 ist eine z. B. rohrförmige Ventilnadel 5 angeordnet, die an ihrem stromabwärtigen Ende 6 mit einem z. B. kugelförmigen Ventilschließkörper 7, an dessen Umfang beispielsweise fünf Abflachungen 8 zum Vorbeiströmen des Brennstoffs vorgesehen sind, fest verbunden ist

Die Betätigung des Einspritzventils erfolgt in bekannter Weise, beispielsweise elektromagnetisch. Zur axialen Bewegung der Ventilnadel 5 und damit zum Öffnen entgegen der Federkraft einer nicht dargestellten Rückstellfeder bzw. Schließen des Einspritzventils dient ein schematisch angedeuteter elektromagnetischer Kreis mit einer Magnetspule 10, einem Anker 11 und einem Kern 12. Der Anker 11 ist mit dem dem Ventilschließkörper 7 abgewandten Ende der Ventilnadel 5 durch z.B. eine mittels eines Lasers ausgebildete Schweißnaht verbunden und auf den Kern 12 ausgerichtet.

In dem stromabwärts liegenden Ende des Ventilsitzträgers 1 ist ein Ventilsitzkörper 16 z.B. durch Schweißen dicht montiert. An seiner dem Ventilschließkörper 7 abgewandten, unteren Stirnseite 17 ist der Ventilsitzkörper 16 gestuft ausgeführt, wobei in einem mittleren Bereich rund um die Ventillängsachse 2 eine Vertiefung 20 vorgesehen ist, in der eine flache, einlagige Lochscheibe 23 eingebracht ist. Die Lochscheibe 23 weist eine Vielzahl von Auslassöffnungen 24, idealerweise aufgrund der geringen Öffnungsweiten bis zu vierhundert Auslassöffnungen 24 auf. Stromaufwärts der Vertiefung 20 und damit der Auslassöffnungen 24 der Lochscheibe 23 ist im Ventilsitzkörper 16 eine Zuströmöffnung 19 vorgesehen, über die die einzelnen Auslassöffnungen 24 angeströmt werden. Die Zuströmöffnung 19 besitzt dabei einen Durchmesser, der größer ist als die Öffnungsweite einer Austrittsöffnung 27 im Ventilsitzkörper 16, aus der der Brennstoff kommend in die Zuströmöffnung 19 und letztlich in die Auslassöffnungen 24 einströmt.

Die Zuströmöffnung 19 ist im unmittelbaren Anströmbereich der Auslassöffnungen 24 mit einer besonderen Geometrie ausgeführt. Der gegenüber der Austrittsöffnung 27 durchmessergrößere Ringbereich der Zuströmöffnung 19 ist in der Figur 2 vergrößert dargestellt und wird im Folgenden als Anströmhohlraum 26 bezeichnet.

Die Verbindung von Ventilsitzkörper 16 und Lochscheibe 23 erfolgt beispielsweise durch eine umlaufende und dichte, mittels eines Lasers ausgebildete Schweißnaht 25, die außerhalb der Zuströmöffnung 19 platziert ist. Nach der Befestigung der Lochscheibe 23 liegt diese in der Vertiefung 20 versenkt gegenüber der Stirnseite 17.

Die Einschubtiefe des Ventilsitzkörpers 16 mit der Lochscheibe 23 in der Längsöffnung 3 bestimmt die Größe des Hubs der Ventilnadel 5, da die eine Endstellung der Ventilnadel 5 bei nicht erregter Magnetspule 10 durch die Anlage des Ventilschließkörpers 7 an einer sich stromabwärts konisch verjüngenden Ventilsitzfläche 29 des Ventilsitzkörpers 16 festgelegt ist. Die andere Endstellung der Ventilnadel 5 wird bei erregter Magnetspule 10 beispielsweise durch die Anlage des Ankers 11 an dem Kern 12 festgelegt. Der Weg zwischen diesen beiden Endstellungen der Ventilnadel 5 stellt somit den Hub dar.

Die Auslassöffnungen 24 der Lochscheibe 23 stehen mit der Zuströmöffnung 19 und dem ringförmigen Anströmhohlraum 26 in unmittelbarer Strömungsverbindung und werden dabei von der oberen Begrenzung der Zuströmöffnung 19 überdeckt. Mit anderen Worten ausgedrückt liegt ein vollständiger Versatz von der den Einlass der Zuströmöffnung 19 festlegenden Austrittsöffnung 27 und den Auslassöffnungen 24 vor. Aufgrund des radialen Versatzes der Auslassöffnungen 24 gegenüber der Austrittsöffnung 27 ergibt sich ein S-förmiger Strömungsverlauf des Mediums, hier des Brennstoffs.

Durch den sogenannten S-Schlag vor und innerhalb der Lochscheibe 23 mit mehreren starken Strömungsumlenkungen wird der Strömung eine starke, zerstäubungsfördernde Turbulenz aufgeprägt. Der Geschwindigkeitsgradient quer zur Strömung ist dadurch besonders stark ausgeprägt. Er ist ein Ausdruck für die Änderung der Geschwindigkeit quer zur Strömung, wobei die Geschwindigkeit in der Mitte der Strömung deutlich größer ist als in der Nähe der Wandungen. Die aus den Geschwindigkeitsunterschieden resultierenden erhöhten Scherspannungen im Fluid begünstigen den Zerfall in feine Tröpfchen nahe der Auslassöffnungen 24. Erfindungsgemäß wird durch die spezifische Geometrie der Auslassöffnungen 24 das Fluid noch zusätzlich in seiner Zerstäubung positiv beeinflusst, so dass ein noch weiter verbesserter Zerfall in feinste Tröpfchen erzielbar ist.

Die Lochscheibe 23 ist mittels galvanischer Metallabscheidung hergestellt, wobei die Herstellung der einlagigen Lochscheibe 23 insbesondere mit der Technik des sogenannten lateralen Überwachsens vorteilhaft ist, die anhand der Figuren 5A bis 5C näher erläutert wird.

Figur 2 zeigt einen vergrößerten Ausschnitt II in Figur 1 zur Verdeutlichung der Geometrie des Anströmhohlraums 26 zwischen einer Begrenzungsfläche 30 des Ventilsitzkörpers 16 und der Lochscheibe 23 sowie der Geometrie der Auslassöffnungen 24 in der Lochscheibe 23. Der Ventilsitzkörper 16 ist z.B. derart ausgestaltet, dass die Begrenzungsfläche 30 von der Austrittsöffnung 27 ausgehend zur Lochscheibe 23 radial nach außen hin stetig schräg geneigt abfällt. Dies führt dazu, dass über senkrecht zur Ventillängsachse 2 verlaufenden Eintrittsebenen 31 der Auslassöffnungen 24 eine immer geringere Höhe des Anströmhohlraums 26 vorliegt (Abfall der Höhe des Anströmhohlraums 26 z.B. von 100 µm auf 30 µm) und die Strömung auf dem Weg zu den radial äußeren Auslassöffnungen 24 stetig beschleunigt wird. Die bis zu vierhundert Auslassöffnungen 24 sind beispielsweise auf mehreren konzentrischen Kreisbahnen in der Lochscheibe 23 angeordnet Die Abstände zwischen den einzelnen Auslassöffnungen 24 betragen beispielsweise ca. 120 bis 150 µm.

Die Auslassöffnungen 24 besitzen in idealer Weise eine trompetenförmige Kontur, wobei ein stromaufwärtiger Einströmbereich 33 einen zylindrischen Querschnitt besitzt. Der Einströmbereich 33 besitzt einen deutlich größeren Durchmesser als ein unmittelbar darauffolgender Öffnungsbereich der eigentlichen trompetenförmigen Auslassöffnung 24. Figuren 3 und 4 verdeutlichen zwei Ausführungsbeispiele von erfindungsgemäß ausgeformten Auslassöffnungen 24.

Um ein Verständnis zur absoluten Größe und zu den Größenverhältnissen der einzelnen Abschnitte der Auslassöffnung 24 zu bekommen, sollen anhand von Figur 3 im Folgenden beispielhaft einige Abmaße der Auslassöffnungen 24 genannt werden. Die Dicke H1 der gesamten Lochscheibe 23 beträgt ca. 50 bis 100 µm. Dabei weist der Einströmbereich 33 der Auslassöffnung 24 allerdings nur eine Höhe H2 von ca. 3 bis 5 µm auf. Der Durchmesser D1 des Einströmbereichs 33 der Auslassöffnung 24 liegt z.B. in der Größenordnung von ca. 100 bis 150 µm und ist damit größer als die Dicke H1 der Lochscheibe 23. Auf diesen durchmessergroßen Einströmbereich 33 folgt also nach ca. 3 bis 5 µm axialer Länge der Auslassöffnung 24 stromabwärts scharfkantig ein deutlich durchmesserkleinerer Abschnitt, der einen Durchmesser D2 von nur ca. 30 bis 100 µm aufweist. D2 ist damit der engste Durchmesser der gesamten Auslassöffnung 24. Von diesem Durchmesser D2 ausgehend erweitert sich die Auslassöffnung 24 beispielsweise stetig gewölbt, insbesondere trompetenförmig mit einem konstanten Radius R der Wölbung der Wandung in stromabwärtiger Richtung. Auf diese Weise wird ein Durchmesser D3 an der Austrittsebene 34 der Auslassöffnung 24 erzielt, der weitgehend dem Durchmesser D1 der Eintrittsebene 31 und damit dem Einströmbereich 33 entspricht und also auch ca. 100 bis 150 µm beträgt.

Das in Figur 4 gezeigte Ausführungsbeispiel unterscheidet sich von der in Figur 3 dargestellten Auslassöffnung 24 vor allen Dingen darin, dass der trompetenförmige Öffnungsbereich in zwei Abschnitte untergliedert ist, wobei ein erster stromaufwärtiger Abschnitt 35 eine weitgehend zylindrische Kontur aufweist, während dein zweiter stromabwärtiger Abschnitt 36 eine trichterförmige Kontur besitzt. Bei einer Dicke H1 der Lochscheibe 23 von ca. 50 bis 100 µm weist der erste zylindrische Abschnitt 35 eine Länge H3 von ca. 20 bis 50 µm auf. Die Radien R der Wölbungen der Wandungen beider Ausführungsbeispiele der Auslassöffnungen 24 sind idealer Weise konstant und besitzen ihren Mittelpunkt exakt im unteren Begrenzungswinkel der Einströmbereiche.33.

Anhand der Figuren 5A bis 5C werden die Herstellungsschritte der Herstellung der erfindungsgemäßen Lochscheibe 23 insbesondere im Bereich einer Auslassöffnung 24 erläutert. Auf einen Substratkörper 37 werden zwei Fotolackschichten 38, 39 aufeinander abgeschieden. Die zweite Lackschicht 39 wird dabei erst nach dem Maskieren, Belichten und Strukturieren der ersten Lackschicht 38 aufgebracht. Nach dem Maskieren, Belichten und Strukturieren der zweiten Lackschicht 39 werden beide Lackschichten 38, 39 in einem Schritt entwickelt, d.h. unbelichtete Stellen der Lackschichten 38, 39 werden nasschemisch entfernt. Es bleiben auf dem Substratkörper 37 an den belichteten Stellen gestufte Lacktürme 40 als Reste der Lackschichten 38, 39 stehen, und zwar genau an den Stellen, an denen die Auslassöffnungen 24 der Lochscheibe 23 entstehen sollen. In der ersten Lackschicht 38 hat der Lackturm 40 einen deutlich größeren Durchmesser als in der zweiten Lackschicht 39, die dafür jedoch in deutlich größerer Höhe aufgebracht ist.

In einem nächsten Prozessschritt (Figur 5B) wird Metall auf den Substratkörper 37 um die Lacktürme 40 herum in einem einstufigen Prozess aufgalvanisiert. Die Galvanikschicht 41 wächst zunächst vom Substratkörper 37 aus an der ersten Lackschicht 38 hoch, und überwächst diese erste Lackschicht 38 an deren Oberfläche bis die Galvanikschicht 41 den Umfang der zweiten Lackschicht 39 komplett berührt. Die Galvanik wird in dem Moment gestoppt, in dem am Umfang der zweiten Lackschicht 39 eine geringe Galvanikschichtdicke vorhanden ist. Durch das Überwachsen der ersten Lackschicht 38 ergibt sich um die zweite Lackschicht 39 im Bereich jedes Lackturms 40 ein gewünschter trichterförmiger oder trompetenförmiger Einzug in der Galvanikschicht 41 ("laterales Überwachsen"). Dieser Einzug an jedem Lackturm 40 bildet letztlich den stark divergierenden Teil der jeweiligen Auslassöffnung 24 in der Lochscheibe 23.

Nach dem Entfernen der Lacktürme 40 ("Strippen") und des Substratkörpers 37 liegt eine einlagige Lochscheibe 23 mit einer Vielzahl von Auslassöffnungen 24 vor (Figur 5C). Wie der Pfeil in Figur 5C andeutet, werden die Auslassöffnungen 24 der Lochscheibe 23 im eingebauten Zustand in der Galvanikaufwachsrichtung durchströmt. Der zylindrische Abschnitt 35 der in Figur 4 gezeigten Auslassöffnung 24 mit dem engsten Querschnitt wird durch Abformen der zweiten Lackschicht 39 mit einer hohen Präzision gebildet.

## Patentansprüche

1. Brennstoffeinspritzventil für Brennstoffeinspritzanlagen von Brennkraftmaschinen, mit einer Ventillängsachse (2), mit einem einen festen Ventilsitz (29) aufweisenden Ventilsitzkörper (16), mit einem mit dem Ventilsitz (29) zusammenwirkenden Ventilschließkörper (7), der entlang der Ventillängsachse (2) axial bewegbar ist, und mit einer stromabwärts des Ventilsitzes (29) angeordneten Lochscheibe (23), die eine Vielzahl von Auslassöffnungen (24) besitzt, **dadurch gekennzeichnet, dass** die Auslassöffnungen (24) jeweils einen eigenen stromaufwärtigen, umlaufend zylindrischen Einströmbereich (33) besitzen, dessen Durchmesser D1 deutlich größer ist als der Durchmesser D2 eines scharfkantig unmittelbar stromabwärts darauf folgenden Bereichs, der den engsten Querschnitt der Auslassöffnung (24) bildet und von dem aus sich die Auslassöffnung (24) in Strömungsrichtung bis zu einem Durchmesser D3 erweitert.

2. Brennstoffeinspritzventil nach Anspruch 1, **dadurch gekennzeichnet, dass** die Lochscheibe (23) eine Dicke H1 von 50 bis 100 µm hat

3. Brennstoffeinspritzventil nach Anspruch 1 oder 2, **dadurch gekennzeichnet, dass** der Einströmbereich (33) eine Höhe H2 von 3 bis 5 µm hat.

4. Brennstoffeinspritzventil nach einem der vorhergehenden Ansprüche, **dadurch gekennzeichnet, dass** der Einströmbereich (33) einen Durchmesser D1 von 100 bis 150 µm hat.

5. Brennstoffeinspritzventil nach Anspruch 4, **dadurch gekennzeichnet, dass** die Auslassöffnung (24) ihren kleinsten Durchmesser D2 im scharfkantigen Übergang vom Einströmbereich (33) hat, der 30 bis 100 µm beträgt.

6. Brennstoffeinspritzventil nach Anspruch 4 oder 5, **dadurch gekennzeichnet, dass** sich die Auslassöffnung (24) bis zu einem Durchmesser D3 von 100 bis 150 µm erweitert.

7. Brennstoffeinspritzventil nach einem der vorhergehenden Ansprüche, **dadurch gekennzeichnet, dass** vom scharfkantigen Übergang des Einströmbereichs (33) aus die Auslassöffnung (24) eine trompetenförmige oder trichterförmige Kontur aufweist

8. Brennstoffeinspritzventil nach Anspruch 7, **dadurch gekennzeichnet, dass** die Wölbung der Wandung der Auslassöffnung (24) mit konstantem Radius R verläuft.

9. Brennstoffeinspritzventil nach Anspruch 8, **dadurch gekennzeichnet, dass** der Radius R der Wölbung der Wandung seinen Mittelpunkt im unteren Begrenzungswinkel des Einströmbereichs (33) hat.

10. Brennstoffeinspritzventil nach einem der vorhergehenden Ansprüche, **dadurch gekennzeichnet, dass** der sich an den Einströmbereich (33) anschließende Öffnungsbereich in zwei Abschnitte (35, 36) untergliedert ist, einen ersten stromaufwärtigen Abschnitt (35) mit einer zylindrischen Kontur und einen zweiten stromabwärtigen Abschnitt (36) mit einer trichterförmigen Kontur.

11. Brennstoffeinspritzventil nach einem der vorhergehenden Ansprüche, **dadurch gekennzeichnet, dass** die Lochscheibe (23) bis zu vierhundert Auslassöffnungen (24) aufweist.

12. Brennstoffeinspritzventil nach einem der vorhergehenden Ansprüche, **dadurch gekennzeichnet, dass** ein stromaufwärts der Lochscheibe (23) ausgebildeter Anströmhohlraum (26) schräg geneigt ausgeführt ist.

13. Brennstoffeinspritzventil nach einem der vorhergehenden Ansprüche, **dadurch gekennzeichnet, dass** die Lochscheibe (23) einlagig mittels galvanischer Metallabscheidung herstellbar ist.

## Claims

1. Fuel injection valve for fuel injection systems of internal combustion engines, having a valve longitudinal axis (2), having a valve seat body (16) which has a fixed valve seat (29), having a valve closing body (7) which interacts with the valve seat (29) and which is movable axially along the valve longitudinal axis (2), and having a perforated disc (23) which is arranged downstream of the valve seat (29) and which has a multiplicity of outlet openings (24), **characterized in that** the outlet openings (24) each have an upstream, encircling cylindrical inflow region (33) whose diameter D1 is considerably greater than the diameter D2 of a region which follows said inflow region (33) directly downstream with a sharp edge and which forms the narrowest cross section of the outlet opening (24) and from which the outlet opening (24) widens in the flow direction up to a diameter D3.

2. Fuel injection valve according to Claim 1,
**characterized in that** the perforated disc (23) has a thickness H1 of 50 to 100 µm.

3. Fuel injection valve according to Claim 1 or 2, **characterized in that** the inflow region (33) has a height H2 of 3 to 5 µm.

4. Fuel injection valve according to one of the preceding claims, **characterized in that** the inflow region (33) has a diameter D1 of 100 to 150 µm.

5. Fuel injection valve according to Claim 4,
**characterized in that** the outlet opening (24) has its smallest diameter D2 at the sharp-edged transition from the inflow region (33), which smallest diameter D2 is 30 to 100 µm.

6. Fuel injection valve according to Claim 4 or 5, **characterized in that** the outlet opening (24) widens up to a diameter D3 of 100 to 150 µm.

7. Fuel injection valve according to one of the preceding claims, **characterized in that**, proceeding from the sharp-edged transition of the inflow region (33), the outlet opening (24) has a trumpet-shaped or funnel-shaped contour.

8. Fuel injection valve according to Claim 7, **characterized in that** the curvature of the wall of the outlet opening (24) runs with a constant radius R.

9. Fuel injection valve according to Claim 8, **characterized in that** the radius R of the curvature of the wall has its central point at the lower delimiting corner of the inflow region (33).

10. Fuel injection valve according to one of the preceding claims, **characterized in that** the opening region which adjoins the inflow region (33) is divided into two sections (35, 36), a first, upstream section (35) with a cylindrical contour, and a second, downstream section (36) with a funnel-shaped contour.

11. Fuel injection valve according to one of the preceding claims, **characterized in that** the perforated disc (23) has up to four hundred outlet openings (24).

12. Fuel injection valve according to one of the preceding claims, **characterized in that** an approaching-flow cavity (26) formed upstream of the perforated disc (23) is obliquely inclined.

13. Fuel injection valve according to one of the preceding claims, **characterized in that** the perforated disc (23) can be produced in a single layer by means of galvanic metal deposition.

## Revendications

1. Soupape d'injection de carburant pour installations d'injection de carburant de moteurs à combustion interne, comprenant un axe longitudinal de soupape (2), un corps de soupape (16) présentant un siège de soupape fixe (29), un corps de fermeture de soupape (7) coopérant avec le siège de soupape (29), qui peut être déplacé axialement le long de l'axe longitudinal de soupape (2), et un disque perforé (23) disposé en aval du siège de soupape (29), qui possède une pluralité d'ouvertures de sortie (24), **caractérisée en ce que** les ouvertures de sortie (24) possèdent chacune une région d'afflux amont propre (33) cylindrique périphérique, dont le diamètre D1 est nettement supérieur au diamètre D2 d'une région suivante à arête vive immédiatement en aval, qui forme la section transversale la plus étroite de l'ouverture de sortie (24) et depuis laquelle l'ouverture de sortie (24) s'élargit dans la direction d'écoulement jusqu'à un diamètre D3.

2. Soupape d'injection de carburant selon la revendication 1, **caractérisée en ce que** le disque perforé (23) a une épaisseur H1 de 50 à 100 µm.

3. Soupape d'injection de carburant selon la revendication 1 ou 2, **caractérisée en ce que** la région d'afflux (33) a une hauteur H2 de 3 à 5 µm.

4. Soupape d'injection de carburant selon l'une quelconque des revendications précédentes, **caractérisée en ce que** la région d'afflux (33) a un diamètre D1 de 100 à 150 µm.

5. Soupape d'injection de carburant selon la revendication 4, **caractérisée en ce que** l'ouverture de sortie (24) a son plus petit diamètre D2 dans la transition à arête vive de la région d'afflux (33), qui vaut 30 à 100 µm.

6. Soupape d'injection de carburant selon la revendication 4 ou 5, **caractérisée en ce que** l'ouverture de sortie (24) s'élargit jusqu'à un diamètre D3 de 100 à 150 µm.

7. Soupape d'injection de carburant selon l'une quelconque des revendications précédentes, **caractérisée en ce que** depuis la transition à arête vive de la région d'afflux (33), l'ouverture de sortie (24) présente un contour en forme de trompette ou d'entonnoir.

8. Soupape d'injection de carburant selon la revendication 7, **caractérisée en ce que** la courbure de la paroi de l'ouverture de sortie (24) s'étend avec un rayon constant R.

9. Soupape d'injection de carburant selon la revendication 8, **caractérisée en ce que** le rayon R de la courbure de la paroi a son centre dans l'angle de délimitation inférieur de la région d'afflux (33).

10. Soupape d'injection de carburant selon l'une quelconque des revendications précédentes, **caractérisée en ce que** la région d'ouverture se raccordant à la région d'afflux (33) est divisée en deux portions (35, 36), une première portion amont (35) de contour cylindrique et une deuxième portion aval (36) de contour en forme d'entonnoir.

11. Soupape d'injection de carburant selon l'une quelconque des revendications précédentes, **caractérisée en ce que** le disque perforé (23) présente jusqu'à quatre cents ouvertures de sortie (24).

12. Soupape d'injection de carburant selon l'une quelconque des revendications précédentes, **caractérisée en ce qu'**une cavité d'afflux (26) réalisée en amont du disque perforé (23) est réalisée sous forme inclinée en biais.

13. Soupape d'injection de carburant selon l'une quelconque des revendications précédentes, **caractérisée en ce que** le disque perforé (23) peut être fabriqué avec une seule couche au moyen d'un dépôt galvanique de métal.
